# EUROPÄISCHE PATENTSCHRIFT

(11) **EP 0 302 200 B1**
(45) Veröffentlichungstag und Bekanntmachung des Hinweises auf die Patenterteilung: **23.12.1992**
(21) Anmeldenummer: 88109401.5
(22) Anmeldetag: 14.06.1988
(51) Int. Cl.: A47L 1/02

(54) **Verfahren und Vorrichtung zur Reinigung der Innenflächen von Verbundglasscheiben**
Method and device for cleaning the inner surfaces of composite windows
Procédé et dispositif pour nettoyer les surfaces intérieures des fenêtres à vitrage double

(30) Priorität: 07.08.1987 DE 3726252
(43) Veröffentlichungstag der Anmeldung: 08.02.1989
(73) Patentinhaber: Schöll, Karl-Heinz, D-63322 Rödermark (DE); Gerhardt, Heinz Georg, D-63322 Rödermark (DE)
(72) Erfinder: Schöll, Karl-Heinz, D-63322 Rödermark (DE); Gerhardt, Heinz Georg, D-63322 Rödermark (DE)
(74) Vertreter: Zapfe, Hans, Dipl.-Ing.

(56) Entgegenhaltungen:
- DE-U- 8 625 031

## Beschreibung

Die Erfindung betrifft ein Verfahren und eine Vorrichtung gemäß den Oberbegriffe der Patentansprüche 1 bzw. 4.

Es hat sich gezeigt, daß bei Verbundglasscheiben auch bei sorgfältiger Pflege nach längerer Zeit eine Trübung eintritt, was seine Ursache darin hat, daß ungeachtet des im allgemeinen guten Verschlusses nach Außen der Rahmenverbund aufgrund thermischen Bewegungen sowie Materialermüdung undicht wird. Die Folge hiervon ist nicht nur, daß sich die im Scheibenzwischenraum befindliche Luft mit Feuchtigkeit anreichert, sondern darüberhinaus feinste Staub- und Rußpartikelpartikel in den Scheibenzwischenaum eindringen, die sich auf den Scheibeninnenflächen niederschlagen und die Verschmutzung der Scheibe verursachen.

Aus dem DE-U-8 625 031 ist ein Verfahren zur Reinigung von Verbundglasscheiben gemäß dem Oberbegriff des Anspruchs 1 bekannt, bei denen nach dem Aufbohren der Scheibe mittels eines Sprühkopfes mit einem chemischen Reinigungsmittel versetztes Wasser in den Zwischenraum eingesprüht und die Scheibe nach Absaugen der eingesprühten Flüssigkeit während längerer Zeit offen stehen gelassen wird, um eine Lufttrocknung des Zwischenraumes zu ermöglichen. Diese Verfahren führen nicht zu einem befriedigenden Ergebnis. Das Einsprühen alleine von klarem Wasser führt nicht zur Lösung und Beseitigung der über längere Zeit angesetzten und damit hartnäckig verfestigten Staubschicht. Es ist somit der Einsatz von - in der Regel ätzenden - Reinigungsmitteln erforderlich, die insbesondere bei großflächigen Scheiben durch einfaches Nachsprühen mit klarem Wasser ebenfalls nicht quantitativ entfernt werden können und somit zu einer Anätzung der Oberfläche nach dem Reinigungsvorgang und damit zu einer Trübung Anlaß geben. Ein Nachspülen der Scheiben im fließenden Flüssigkeitsstrom zur besseren Abführung des eingebrachten Reinigungsmittels ist hierbei nicht möglich, da aufgrund des hierbei auftretenden Fließdruckes der Bruch auch bereits kleinflächiger Scheiben praktisch unvermeidbar ist.

Der vorliegenden Erfindung liegt als Aufgabe die Schaffung eines Verfahrens und einer Vorrichtung zugrunde, mit deren Hilfe eine schonende Reinigung von Verbundglasscheiben sowie gegebenenfalls deren Klärung von ihren Trübungen ermöglicht wird. Diese Aufgabe wird durch die in den Patentansprüchen 1 bzw. 4 genannten Merkmale gelöst.

Weitere vorteilhafte Ausgestaltungen der Erfindung sind Gegenstand der Ansprüche 2 und 3 bzw. 5 und 6.

Weitere Ausführungsformen und Vorteile ergeben sich aus der nachfolgenden Beschreibung, in der die Erfindung anhand der beigefügten Zeichnung erläutert ist. Es zeigen
- Fig. 1: einen Schnitt durch eine Vorrichtung zur Reinigung von Verbundglasscheiben gemäß Erfindung
- Fig. 2: eine Sicht von der Seite auf ein einzelnes Glied des Gliederrohres
- Fig. 3: eine Sicht von links (auf den Ansatz) des Gliederrohres
- Fig. 4: eine Sicht von rechts (auf die Ausnehmung) des Gliederrohres

Die in der Zeichnung wiedergegebene Vorrichtung zur Reinigung der Flächen im Innenraum 3 von Verbundglasscheiben 1, 2 besteht aus einem in einem Winkelrohrstück 6 um seine Längsachse drehbar gelagerten Gliederrohr 7, 8, das mit einem Reinigungsmittelanschluß 9 sowie einem Anschluß 10 für einen Drehantrieb verbunden und mit einer axialen Durchbohrung 11, weiterhin mit Waschborsten oder Wischlappen 12 sowie radialen Bohrungen 13 versehen ist und dessen in unbelastetem Zustand flexibel miteinander verbundene Glieder 8 sich unter Belastung selbsttätig zu einem starren Rohr versteifen. Hierbei besteht das Gliederrohr aus einem flexiblen Schlauch 7, auf den die mit einer Längsbohrung 14 versehenen, die Waschborsten bezw. Wischlappen 12 tragenden Glieder 8 in ununterbrochener Kette aufgefädelt sind, wobei die Glieder 8 einseitig mit einem Ansatz 15 und auf der Gegenseite mit einer Ausnehmung 16 versehen sind, die einander entsprechend die Form eines um die Gliederlängsachse nach Art eines Steilgewindes verwundenen Polygons aufweisen. Der Ansatz 15 besitzt im Verhältnis zur Tiefe der Ausnehmung 16 eine größere Länge, wobei in dem Bereich des hierdurch gebildeten unbedeckten Zwischenstückes die das Rohr- bezw. Schlauchinnere mit dem Scheibenzwischenraum 3 verbindenden Radialbohrungen 13 angeordnet sind. Im übrigen erfolgt die Verbindung des Gliederrohres 7, 8 mit den weiteren Funktionsteilen im Winkelrohrstück 6 mittels der biegsamen Hohlwelle 20, dem Antriebsrohr 21, der Schlauchklemme 22, und der Druckhülse 23, die mittels der Radialwellendichtungen 24 und der Verschraubungsteile 25, 26, 27 in dem Winkelrohrstück 6 gehalten sind. Im vorliegenden Falle ist die Einrichtung mit einem Anschlußstück für einen mechanischen Antrieb, etwa eine Handbohrmaschine ausgerüstet, es kann jedoch auch ein hydraulischer Drehantrieb unter Nutzung des Sprühdruckes der auch für die Reinigung verwendeten Flüssigkeit vorgesehen sein. Das hintere, wegen der Aufnahme der Lager- und Verbindungselemente erweiterte Teil des Winkelrohrstückes 6 ist auf der sich in Richtung der Abwinkelung erstreckenden Seite mit einer Abschrägung versehen, um das Einführen des Winkelrohres in die Bohrung 4 zu erleichtern.

Zur Durchführung des Reinigungsvorganges werden nach Einbringen der - beispielsweise vier - Bohrungen 4 in die Eckbereiche der Verbundglasscheibe die einzelnen, in unbelastetem Zustand gegeneinander unverspannten Glieder der Kette in den scheibenzwischenraum eingefädelt und zum Schluß auch das abgebogene Ende 6A des Winkelrohrstückes 6 in den Zwischenraum eingebracht. Danach werden der Wasserschlauch an dem Anschluß 9 und der Drehantrieb an dem Anschluß 10 angekoppelt.

Durch Inbetriebsetzung des Drehantriebes erfolgt eine Verspannung der der auf dem Schlauch 7 aufgefädelten Glieder 8 gegeneinander derart, daß sich die Glieder geringefügig verdrehen und aufgrund ihres Ineinandergreifens mit den steilgewindeartig verwundenen Polygonteilen gegeneinander verspannen. Hierdurch strafft sich das in unbelastetem Zustand flexible Element zu einem starren Rohr, das darüberhinaus starr an dem Winkelrohrstück 6 befestigt ist und somit mit diesem auf einem Kreisbogen verschwenkt werden kann. Bei dieser Bewegung erfolgt aufgrund der gleichzeitig ablaufenden Drehung des Gliederrohres um seine Längsachse die mechanische Reinigung der inneren Scheibenflächen unter der Wirkung der Waschborsten 12. Es ist auf diese Weise erstmals eine Möglichkeit zur Reinigung der Innenflächen von Verbundglasscheiben ausschließlich auf mechanischem Wege und ohne Zuhilfenahme von chemischen Hilfsmitteln geschaffen. Es ergibt sich somit auch nicht die Gefahr des Verbleibens von chemisch ätzenden und eine Trübung der Scheiben verursachenden Rückständen im Scheibenzwischenraum.

Die Trocknung erfolgt mittels Luft, die bei gleichzeitiger Absaugung der im Scheibenzwischenraum enthaltenen Luft in den Zwischenraum eingeblasen wird, wobei das Absaugen und das Einblasen über zwei verschiedene, vorzugsweise über zwei einander diagonal gegenüberliegende Bohrungn erfolgt. Durch die gleichzeitige Absaugung der im Scheibenzwischenraum enthaltenen Luft mit der Einblasung der Trocknungsluft über beispielsweise eine Silikagelpatrone wird der Aufbau eines zur Zerstörung der Scheibe führenden Innendruckes verhindert, wobei die Trockung gegenüber der bei den bekannten Verfahren angewendeten Lufttrocknung erheblich beschleunigt werden kann. Der sich bisher auf mehrere Tage bis gelegentlich auch mehrere Wochen erstreckende Reinigungs- und insbesondere Trocknungsvorgang kann auf diese Weise auf wenige Minuten verkürzt werden.

## Patentansprüche

1. Verfahren zur Reinigung der Innenflächen von Verbundglasscheiben, bei dem die Verbundglasscheibe mit mindestens einer Bohrung versehen sowie mit Waschlauge gespült und anschließend getrocknet wird, wobei die Verbundglasscheibe von einer Seite an mindestens zwei, vorzugsweise an mindestens zwei einander diagonal gegenüberliegenden Ecken mit jeweils einer Bohrung (3) versehen wird, dadurch gekennzeichnet, daß der Zwischenraum (4) mechanisch mittels Waschborsten oder Wischlappen gereinigt sowie anschließend durch Spülluftzwangs getrocknet wird.

2. Verfahren nach Anspruch 1, dadurch gekennzeichnet, daß die Trocknung mittels Spülluft erfolgt, die aus dem Scheibenzwischenraum abgesaugt und im Umlauf durch ein Trocknungsmittel und zurück in den Scheibenzwischenraum geführt wird.

3. Verfahren nach Anspruch 2, dadurch gekennzeichnet, daß das Absaugen und die Rückführung der Luft in den scheibenzwischenraum über zwei einander diagonal gegenüberliegende Bohrungen erfolgt.

4. Vorrichtung zur Durchführung des Verfahrens nach Anspruch 1, gekennzeichnet durch ein in einem Winkelrohrstück (6) um seine Längsachse drehbar gelagertes Gliederrohr (7, 8), das mit einem Reinigungsmittelanschluß (9) sowie einem Anschluß (10) für einen Drehantrieb verbunden und mit einer axialen Durchbohrung (11), weiterhin mit Waschborsten oder Wischlappen (12) sowie radialen Bohrungen (13) versehen ist und dessen in unbelastetem Zustand flexibel miteinander verbundenen Glieder (8) sich unter Belastung selbsttätig zu einem starren Rohr versteifen.

5. Vorrichtung nach Anspruch 4, dadurch gekennzeichnet, daß das Gliederrohr aus einem flexiblen perforierten oder anderweitig wasserdurchlässigen Schlauch (7) besteht, auf den die mit einer Längsbohrung (14) versehenen, die Waschborsten bezw. Wischlappen (12) tragenden Glieder (8) in unterbrochener Kette aufgefädelt sind, wobei die Glieder (8) einseitig mit einem Ansatz (15) und auf der Gegenseite mit einer Ausnehmung (16) versehen sind, die einander entsprechend die Form eines um die Gliederlängsachse nach Art eines Steilgewindes verwendenen Polygons aufweisen.

6. Vorrichtung nach Anspruch 5, dadurch gekennzeichnet, daß der Ansatz (15) im Verhältnis zur Tiefe der Ausnehmung (16) eine größere Länge besitzt und in dem Bereich des hierdurch gebildeten unbedeckten Zwischenstückes des Ansatzes die das Rohr- bezw. Schlauchinnere mit dem Scheibenzwischenraum (3) verbindenden Radialbohrungen (13) angeordnet sind.

## Claims

1. A method of cleansing the inner faces of compound glass panes, wherein the compound glass pane is provided with at least one bore, scavenged with a washing liquor and subsequently dried, with the compound glass pane, from one side, being provided, on at least two corners, preferably on at least two diagonally opposed corners, with respectively one bore (3), characterized in that the interval (4), by means of washing brushes or wiper blades, is mechanically cleaned and subsequently force-dried by means of sweep air.

2. A method according to claim 1, characterized in that the drying is by means of sweep air which is extracted from the interval between the panes and is circulated through a drying agent and then returned to the interval between the panes.

3. A method according to claim 2, characterized in that extraction of the air from and return thereof to the interval between the panes is performed through two diagonally opposite bores.

4. A device for carrying into effect the process according to claim 1, characterized by an articulated tube (7,8) rotatably disposed in an angular tube length (6) about the longitudinal axis thereof, with the articulated tube (7,8) being in communication with a detergent nozzle (9) and a connection (10) for a rotating drive and being provided with an axial bore (11), washing brushes or wiper blades (12) and radial bores (13), and with the links (8) of said articulated tube flexibly interconnected in unloaded condition, being automatically reinforced in loaded condition to form a rigid tube.

5. A device according to claim 4, characterized in that the articulated tube is formed of a flexible, perforated or otherwise water-permeable hose (7) onto which the links (8) carrying the washing brushes and wiper blades (12), respectively, are threaded in the form of a continuous chain, with the links (8), on the one side, being provided with a socket (15) and, on the opposite side, being provided with a recess (16) which conform to one another and are of polygon-type configuration wound about the longitudinal axis of the links in quick thread-type manner.

6. A device according to claim 5, characterized in that the socket (15), compared to the depth of the recess (16), is of a greater length and that disposed in the area of the uncovered intermediate section of the socket formed thereby, are the radial bores (13) connecting the interior of the tube and of the hose to the interval between the panes (3).

## Revendications

1. Procédé de nettoyage des faces intérieures des fenêtres à double vitrage, ces dernières étant caractérisées par au moins un orifice. Le nettoyage a lieu par l'emploi d'une solution de lavage suivi d'un séchage. A cet effet, le double vitrage doit être muni d'un orifice (3) dans au moins deux angles placés de préférence en diagonale. Le nettoyage de l'interstice (4) a lieu par voie mécanique à l'aide d'une brosse ou de petits balais genre essuie-glace. Il est suivi d'un séchage par circulation forcée d'air.

2. Procédé selon revendication 1 caractérisé par le fait que l'air destiné au séchage provient de l'interstice. Ce dernier est séché dans un dessiccateur puis réinjecté entre les deux vitrages.

3. Procédé selon revendication 2 caractérisé par le fait que l'aspiration et le retour de l'air dans l'interstice s'effectue par deux orifices situés en diagonale l'un en face de l'autre.

4. Dispositif pour la mise en oeuvre du procédé faisant l'objet de la revendication 1, caractérisé par un tube articulé (7,8) logé, avec possibilité de tourner autour de son axe longitudinal, à l'intérieur d'un tube coudé (6). Le tube articulé (7,8) est muni d'un raccord (9) pour l'alimentation en détergent, d'un adaptateur d'accouplement (10) pour la génération du mouvement rotatif, d'un trou de put en part (11) situé dans le sens axial, de poils de brosse ou de balais genre essuie-glace (12) ainsi que d'orifices (13) placés radialement Les éléments (8) reliés entre eux de façon souple en l'absence de contraintes forment un tube rigide dès que le dispositif est sous charge.

5. Dispositif selon revendication 4 caractérisé par le fait que le tube articulé est formé d'un tuyau perforé flexible (7) ou perméable à l'eau d'une autre manière. Ce tube, muni d'un alésage dans le sens longitudinal (14) est destiné à recevoir les éléments (8) qui supportent les brosses ou les balais genre essuie-glace (12). Les éléments (8), enfilés à la suite les uns des autres, sont munis, d'un côté, d'une portée (15) et de l'autre côté d'un évidement (16). Leur forme est celle d'un polygone tordu dans le sens de l'axe longitudinal pour obtenir un genre de filetage à pas rapide.

6. Dispositif selon revendication 5, caractérisé par le fait que la portée (15) présente une longueur supérieure à la profondeur de l'évidement (16). La partie découverte ainsi formée est munie de trous (13) percés dans le sens radial. Ils sont destinés à relier l'intérieur du tube ou du tuyau et l'interstice (3) entre les villages.
